# EUROPÄISCHE PATENTSCHRIFT

(11) **EP 0 458 997 B1**
(45) Veröffentlichungstag und Bekanntmachung des Hinweises auf die Patenterteilung: **03.08.1994**
(21) Anmeldenummer: 90110284.8
(22) Anmeldetag: 30.05.1990
(51) Int. Cl.: B41J 2/05

(54) **Verfahren zum Betreiben einer Tintenschreibeinrichtung nach dem Thermalwandler Prinzip**
Method of operating a thermal ink jet printer
Procédé d'actionnement d'une imprimante thermique à jet d'encre

(43) Veröffentlichungstag der Anmeldung: 04.12.1991
(73) Patentinhaber: EASTMAN KODAK COMPANY, Rochester, New York 14650 (US)
(72) Erfinder: Berchtold, Andreas, D-8031 Hochstadt (DE)
(74) Vertreter: Pohle, Reinhard, Dipl.-Phys.

(56) Entgegenhaltungen:
- EP-A- 0 112 000
- DE-A- 3 012 698
- US-A- 4 523 200
- PATENT ABSTRACTS OF JAPAN vol. 12, no. 478 (M-775)(3325) 14 Dezember 1988, & JP-A-63 199652 (HIROSHI SHIROTORI) 18 August 1988,
- PATENT ABSTRACTS OF JAPAN vol. 7, no. 116 (M-216)(1261) 20 Mai 1983, & JP-A-58 036464 (YOSHIAKI SHIRATO ET AL) 03 März 1983,

## Beschreibung

Die Erfindung betrifft ein Verfahren zum Betreiben einer nach dem Thermalwandler-Prinzip arbeitenden Tintenschreibeinrichtung sowie einen Aufzeichnungskopf für eine solche Einrichtung gemäß den Merkmalen des Patentansprüchs.

Ein Verfahren gemäß dem Oberbegriff des Anspruchs ist aus dem JP-A-63199652 bekannt.

Bekannte Tintenschreibköpfe, die nach dem Thermalwandler-Prinzip (Bubble-Jet-Prinzip) arbeiten und beispielsweise in der DE-OS 30 12 698 beschrieben werden, weisen eine Vielzahl von Einzeldüsen auf, aus denen unter Einwirkung einer elektronischen Steuerung definiert Einzeltröpfchen ausgestoßen werden. Charakteristisches Merkmal dieser Technologie ist, daß sich in einer mit Tinte gefüllten Kapillaren, und zwar in der Nähe ihrer Öffnung, ein als Heizelement ausgebildeter elektrischer Widerstand befindet. Wird diesem Heizelement bei Bedarf mittels eines kurzen Stromimpulses eine bestimmte Wärmeenergie zugeführt, entsteht durch äußerst schnelle Wärmeübertragung auf die Tintenflüssigkeit (Filmsieden) zuerst eine sich rasch expandierende Tintendampfblase (Bubble), die dann nach Wegfall der Energiezuführung durch Abkühlung der Tintenflüssigkeit relativ schnell in sich zusammenfällt. Die durch die Tintendampfblase im Inneren der Kapillaren entstehende Druckwelle läßt einen Tintenstrahl begrenzter Masse aus der Düsenöffnung auf die Oberfläche eines nahen Aufzeichnungsträgers austreten.

Ein Vorteil dieses Bubble-Jet-Prinzips ist der, daß durch Ausnutzung des Phasenwechsels flüssig-gasförmig-flüssig der Tintenflüssigkeit die zum Tintenausstoß notwendige, relativ große und schnelle Volumenänderung aus einer sehr kleinen aktiven Wandlerfläche (typisch ca. 0,01 mm²) gewonnen wird. Die kleinen Wandlerflächen wiederum erlauben bei Anwendung moderner Herstellungsverfahren, wie hochpräzise photolithographische Verfahren in Schichttechnik, einen relativ einfachen und kostengünstigen Aufbau von Tintenschreibköpfen, die sich durch hohe Schreibspurendichte und geringe Abmessungen auszeichnen.

Solche Tintenschreibköpfe werden deshalb vorteilhaft in Tintenschreibeinrichtungen verwendet, die nach dem sogenannten Drop-on-Demand-Prinzip arbeiten, d.h. der Aufbau der Zeichen und/oder der graphischen Muster erfolgt durch den gesteuerten Ausstoß einzelner Tintentröpfchen, die bei einer entsprechenden Relativbewegung zwischen dem Aufzeichnungsträger und dem Schreibkopf die Zeichen oder Muster innerhalb einer vorgegebenen Zeichenmatrix rasterförmig aufbauen. Dabei ist zur Erzeugung eines akzeptablen Schriftbildes der Ausstoß von kugelförmigen Einzeltröpfchen gleicher Masse und Geschwindigkeit zu genau definierten Zeitpunkten erforderlich.

Bei den bekannten Bubble-Jet-Schreibköpfen wird durch einen geeigneten Stromimpuls durch das Widerstands-Heizelement die umgebende Tintenflüssigkeit bis zur Verdampfung erwärmt. Die dabei entstehende Tintendampfblase erzeugt im Tintenkanal kurzzeitig einen hohen Druck, der zum Ausstoß eines Tintentröpfchens, in folgendem als Primärtropfen bezeichnet, aus der Düsenöffnung führt. Während des Zusammenfallens der Dampfblase herrscht Unterdruck, der Flüssigkeit aus dem Tintenkanal ansaugt und zum Zurückziehen der Tintenflüssigkeit in der Austrittsdüse führt. Treffen nun die beiden Flüssigkeitsfronten aus Tintenkanal und Austrittsdüse zusammen, so entsteht wiederum Überdruck, der besonders bei hoher Geschwindigkeit des Primärtropfens zum Ausstoß eines weiteren Tröpfchens, dem sogenannten Micro-Jet führen kann. Diese ungewollt zusätzlich ausgestoßenen Tröpfchen beeinträchtigen das Schriftbild, weil damit auf Rasterpunkte des Matrixgitters unterschiedliche Tintenmassen aufgebracht werden.

Die Bildung dieser Micro-Jets bei Bubble-Jet-Schreibwerken kann dadurch unterdrückt werden, daß die Tropfenfluggeschwindigkeit des Primärtropfens und damit die Strömungsgeschwindigkeiten im Tintenkanal insgesamt verringert werden. Die Senkung der Flugeschwindigkeit des Primärtropfens bedingt aber eine Verringerung der Arbeitsgeschwindigkeit (Spritzfrequenz) der gesamten Tintenschreibeinrichtung.

Der Erfindung liegt deshalb die Aufgabe zugrunde, Maßnahmen für eine Tintenschreibeinrichtung der eingangs genannten Art anzugeben, mit denen diese Micro-Jets auf einfache Weise sicher verhindert werden können, ohne daß dabei eine Beeinträchtigung der Druckgeschwindigkeit auftritt.

Diese Aufgabe wird gemäß den Merkmalen des Patentanspruchs gelöst.

Die Bildung zusätzlicher Tropfen wird verhindert, indem der Überdruck abgebaut wird, der beim Zusammenfallen der Dampfblase entsteht. Dies kann erreicht werden durch eine Verzögerung der Kondensation der Dampfblase, wodurch die Strömungsgeschwindigkeit gesenkt wird, mit der die Flüssigkeitsfronten aus der Austrittsdüse und dem Tintenkanal aufeinandertreffen. Dies hat den Vorteil, daß die Geschwindigkeit des Primärtropfens davon unbeeinflußt bleibt.

Den größten Einfluß auf die Kondensation der Tintendampfblase hat die Wärme, die während dieses Vorgangs zu- oder abgeführt wird. Daher kann die Kondensation der Tintendampfblase entweder durch vermehrte Wärmezufuhr zu dem elektrothermischen Wandlerelement oder durch nicht erfindungsgemäße verringerte Wärmeabfuhr verzögert werden.

Die erhöhte Wärmezufuhr wird erfindungsgemäß durch ein Nachheizen des Heizelementes mittels eines oder mehrerer Stromimpulse geeigneter Dauer aber gleicher Amplitude erreicht. Diese nachträgliche Wärmezufuhr wird bezüglich des Zeitpunktes und der Menge so abgestimmt, das das Zusammenfallen der Tintendampfblase lediglich verzögert, nicht aber eine neue erzeugt wird, die ihrerseits zum Ausstoß eines weiteren Tropfens führen würde.

Die Erfindung wird in folgendem anhand eines Ausführungsbeispiels erläutert, wozu auf die Darstellungen verwiesen wird.

Dort zeigen
- Fig. 1: in Prinzipdarstellung den Aufbau eines Tintenschreibkopfes,
- Fig. 2: die Dampfblasenerzeugung nach einem Stand der Technik und
- Fig. 3: die Dampfblasenerzeugung nach der Erfindung.

Die Fig. 1 zeigt in Prinzipdarstellung einen Schreibkopfaufbau, wie er in einer nach dem sogenannten Bubble-Jet-Prinzip arbeitenden Tintendruckeinrichtung Verwendung findet. Der Tintenschreibkopf 10 ist dabei schichtweise aufgebaut und die Tintenzufuhr erfolgt durch eine Öffnung in der Abdeckplatte. Auf einem Substrat 11, z.B. aus Silizium, sind eine Reihe von Tintenkanälen 12 mittels Trennstegen 13 ausgebildet. Jeder Tintenkanal 12 endet an der einem hier nicht dargestellten Aufzeichnungsträger zugewandten Seite in eine Austrittsdüse 14. Sämtliche Tintenkanäle 12 stehen mit einer Tintenkammer 15 im Innern des Druckkopfes 10 in Verbindung. Jedem Tintenkanal 12 ist ein elektrothermisches Wandlerelement in Form eines Heizwiderstandes 16 zugeordnet, der über Kontaktanschlüsse 17, die in Form von Leiterbahnen auf dem Substrat 11 verlaufen, von außen kontaktierbar und individuell ansteuerbar sind. Eine die Heizwiderstände 16 und die Kontaktanschlüsse 17 überdeckende Schutzschicht 18 dient zur Reduzierung störender Einflüsse zwischen der Tintenflüssigkeit 23 und dem Widerstands- bzw. Kontaktmaterial. Über dem Substrat 11 und der darauf aufgebauten Kanalstruktur 12 befindet sich eine Abdeckplatte 19, die vorzugsweise aus Glas oder einem ähnlichen Material besteht und in der die Tintenkammer 15 ausgeformt ist. Die Tintenzufuhr in die Tintenkammer 15 erfolgt über eine Öffnung 20, über die die Tintenflüssigkeit 23, z.B. über eine Leitung oder über einen Kanal 21, in die Tintenkammer 15 eingeführt wird, wobei zusätzliche Verbindungsund Abdichtungseinrichtungen 22 vorgesehen sind.

Die Zufuhr von Tintenflüssigkeit 23 in die Tintenkammer 15 kann auch alternativ durch eine Öffnung im Substrat 11 erfolgen.

Die linke Hälfte der Fig. 2 zeigt einen für die Ansteuerung der elektrothermischen Wandlerelemente 16 geeigneten Stromimpuls 26, der durch seine relative Amplitude I/Iₘₐₓ unter der Impulsdauer T charakterisiert ist. Die rechte Hälfte der Fig. 2 zeigt zeitabhängig die verschiedenen Stadien des Tröpfchenausstoßes mit anschließender Kondensation der Tintendampfblase 28. Zum Zeitpunkt t=0 wird der Impuls an das Wandlerelement 16 angelegt. Dieses beginnt sich zu erwärmen, und die Tintenflüssigkeit 23 wird lokal erhitzt. Innerhalb des Tintenkanals 12 beginnt sich ein Druck aufzubauen und die Tintendampfblase 28 beginnt sich zu entwickeln. Nach ca. 6 µs wird der Impuls wieder abgeschaltet, die Tintendampfblase wächst weiter, und es wird ein Primärtropfen 24 aus der Austrittsdüse 14 ausgestoßen. Die Tintendampfblase 28 kondensiert sehr rasch, im Tintenkanal 12 herrscht beim Zusammenfallen der Dampfblase Unterdruck, durch den Tintenflüssigkeit 23 aus dem Tintenkanal 12 nachgesaugt und Tintenflüssigkeit 23 aus der Austrittsdüse 14 zurückgezogen wird. Das Aufeinandertreffen dieser beiden Flüssigkeitsfronten aus dem Tintenkanal und der Düse führt wieder zu einem Überdruck, der einen zusätzlichen, störenden Tropfen, den sogenannten "Micro-Jet" 25, aus der Düse 14 austreten läßt.

Anhand der Fig. 3 wird erläutert, wie gemäß der Erfindung diese zusätzlichen aus der Austrittsdüse austretenden Tintentröpfchen 25 vermieden werden können. Im Unterschied zur Fig. 1 wird dabei die Kondensation der Dampfblase verzögert, wodurch die Strömungsgeschwindigkeiten im Tintenkanal 12 gesenkt werden, mit denen die Flüssigkeitsfronten aus der Düse und demjenigen Teil des Tintenkanals 12, der mit dem Tintenreservoir verbunden ist, aufeinandertreffen. Die Geschwindigkeit, mit der der Primärtropfen 24 die Austrittsdüse 14 verläßt, bleibt dabei unbeeinflußt. Die Verzögerung der Kondensation der Tintendampfblase 28 wird durch erhöhte Wärmezufuhr an das Wandlerelement 16 erreicht. Hierzu dient ein Nachheizimpuls 27, der kurz vor dem endgültigen Zusammenfallen der Tintendampfblase an das Heizelement angelegt wird. Bei einem typischen Anwendungsfall mit einem den Primärtropfen 24 auslösenden Heizimpuls 26 von ca. 6 µs Impulsdauer und einer relativen Amplitude ${\text{I/I}}_{\text{max}} \text{= 1}$ genügt ein Nachheizimpuls 27 gleicher Amplitude von ca. 3 µs Impulsdauer, der ca. nach 35 µs dem Hauptheizimpuls folgt. Dadurch wird eine Verzögerung der Kondensation der Dampfblase erreicht, ohne daß eine neue Dampfblase erzeugt wird, die ihrerseits zum Ausstoß eines weiteren Tropfens führen würde.

Um die gewünschte Verzögerung beim Zusammenfallen der Dampfblase zu erreichen, ist es aber auch möglich, mehrere Nachheizimpulse gleicher Amplitude anzulegen.

## Patentansprüche

1. Verfahren zum Betreiben einer nach dem Thermalwandler-Prinzip arbeiterenden Tintenschreibeinrichtung, wobei
- mittels Stromimpulsen (26) durch in Tintenkanälen (12) eines Tintenschreibkopfes (10) angeordnete elektrothermische Wandlerelemente (16) Tintenflüssigkeit (23) lokal bis zur Verdampfung erhitzt wird,
- durch die dabei entstehende Tintendampfblase (28) im Tintenkanal (12) kurzzeitig ein hoher Druck erzeugt wird, der einen Ausstoß eines Tintentropfens (24) aus den die Tintenkanäle (12) abschließenden Austrittsdüsen (14) bewirkt,
- der beim anschließenden Zusammenfallen der Tintendampfblase (28) herrschende Unterdruck Tintenflüssigkeit (23) aus dem Tintenkanal (12) nachsaugt und Tintenflüssigkeit (23) aus den Austrittsdüsen (14) zurückzieht und
- der beim Zusammentreffen der beiden Flüssigkeitsfronten im Tintenkanal (12) und in der Austrittsdüse (14) auftretende Überdruck derart abgebaut wird, daß die Kondensation der Tintendampfblase (28) durch vermehrte Wärmezufuhr an das Wandlerelement (16) verzögert und dadurch nach erfolgtem Ausstoß des Tintentropfens (24) kein weiterer, ungewollter Tintentropfen (25) ausgestoßen wird und
- die vermehrte Wärmezufuhr an das Wandlerelement (16) durch mindestens einen, dem die Verdampfung auslösenden Stromimpuls (26) folgenden Nachheizimpuls (27) erfolgt,
**dadurch gekennzeichnet**,
daß der Nachheizimpuls eine gleiche Amplitude wie der Stromimpuls hat.

## Claims

1. A method for operating an ink printer which operates according to the thermal converter principle, in which
- ink (23) is heated in localized manner until it evaporates by means of current pulses (26) through electrothermal converter elements (16) located in ink channels (12) of an ink print head (10),
- the resulting ink vapour bubble (28) in the ink channel (12) briefly causes a high pressure which causes a drop of ink (24) to be ejected from the outlet nozzles (14) at the end of the ink channels (12),
- the underpressure prevailing upon the subsequent collapse of the ink vapour bubble (28) draws ink (23) out of the ink channel (12) and draws ink (23) back from the outlet nozzles (14), and
- the overpressure occurring upon the meeting of the two liquid fronts in the ink channel (12) and in the outlet nozzle (14) is reduced such that the condensation of the ink vapour bubble (28) is delayed by an increased supply of heat to the converter element (16) and thereby once the ink drop (24) has been ejected no further, unwanted, ink drop (25) is ejected, and
- the increased supply of heat to the converter element (16) takes place by at least one subsequent heating pulse (27) following the current pulse (26) triggering the evaporation,
characterised in that the subsequent heating pulse has the same amplitude as the current pulse.

## Revendications

1. Procédé pour actionner un dispositif d'impression à encre travaillant selon le principe du transducteur thermique, dans lequel :
- le liquide d'encrage (23) est chauffé localement jusqu'à vaporisation, au moyen d'impulsions de courant (26), par des éléments transducteurs électrothermiques (16) agencés dans les canaux d'encre (12) d'une tête d'impression à encre (10),
- une pression élevée est engendrée temporairement dans le canal d'encre (12) grâce à la bulle de vapeur d'encre (28) ainsi créée, pression qui entraîne une éjection d'une goutte d'encre (24) des buses de sortie (14) disposées à l'embouchure des canaux d'encre (12),
- la dépression régnant lors de l'affaissement ultérieur de la bulle de vapeur d'encre (28) aspire le liquide d'encrage (23) du canal d'encre (12) et retire le liquide d'encrage (23) des buses de sortie (14), et
- la surpression se produisant lors de la rencontre des deux fronts de liquide dans le canal d'encre (12) et dans la buse de sortie (14) est réduite de sorte que la condensation de la bulle de vapeur d'encre (28) est retardée par amenée de chaleur augmentée sur l'élément transducteur (16) et, ainsi, une fois effectuée l'éjection de la gouttelette d'encre (24), aucune autre gouttelette d'encre (25) non désirée n'est éjectée, et
- l'amenée de chaleur augmentée sur l'élément transducteur (16) est effectuée par au moins une impulsion de post-chauffage (27) suivant l'impulsion de courant (26) déclenchant la vaporisation,
caractérisé en ce que l'impulsion de post-chauffage présente une même amplitude que l'impulsion de courant.
